# EUROPÄISCHE PATENTSCHRIFT

(11) **EP 3 842 223 B1**
(45) Veröffentlichungstag und Bekanntmachung des Hinweises auf die Patenterteilung: **08.05.2024**
(21) Anmeldenummer: 20215295.5
(22) Anmeldetag: 18.12.2020
(51) Int. Cl.: B30B 9/30

(54) **VERTIKAL-KASTEN-BALLENPRESSE SOWIE VERFAHREN ZU IHREM BETRIEB**
VERTICAL BOX BALING PRESS AND METHOD FOR THE OPERATION THEREOF
PRESSE À BALLES VERTICALE AINSI QUE SON PROCÉDÉ DE FONCTIONNEMENT

(30) Priorität: 19.12.2019 DE 102019135166; 06.03.2020 DE 102020106156
(43) Veröffentlichungstag der Anmeldung: 30.06.2021
(73) Patentinhaber: Schwelling, Hermann, 88682 Salem (DE)
(72) Erfinder: Schwelling, Hermann, 88682 Salem (DE)
(74) Vertreter: Weickmann & Weickmann PartmbB

(56) Entgegenhaltungen:
- EP-A2- 2 292 417
- EP-A2- 2 537 668
- WO-A1-2004/041523
- WO-A2-2011/064357
- DE-A1-102015 120 112
- FR-A1- 2 964 956
- JP-A- H09 327 823

## Beschreibung

### I. Anwendungsgebiet

Die Erfindung betrifft Kasten-Ballenpressen, bei denen also das Pressgut vom Pressstempel gegen ein festes Widerlager, nämlich die End-Wand des Presskastens, gepresst wird. Die Erfindung betrifft speziell vertikal wirkende Kasten-Ballenpressen, bei der der Pressstempel aufwärts und abwärts verfährt, meist in der Vertikalen, und das Pressgut gegen den Boden des oben offenen und nur vom Pressstempel verschlossenen Presskasten verpresst.

### II. Technischer Hintergrund

Der eine oder die beiden parallel wirkenden Pressstempel werden dabei meist mittels Hydraulik-Zylindern betätigt.

Solche vertikal wirkenden Kasten-Ballenpressen werden häufig bei geringem Aufkommen von Pressgut eingesetzt.

Häufig erfolgt das Befüllen und Entleeren von der Frontseite der Ballenpresse der, indem in deren Frontwand im oberen Bereich eine verschließbare Befüllöffnung vorhanden ist, durch die manuell das lose Pressgut - beispielsweise leere Kartons oder leere Kunststoff-Flaschen oder GetränkeDosen - in den Presskasten eingefüllt wird, wenn sich der Pressstempel in der nach oben zurückgezogenen Ausgangsstellung, nämlich oberhalb der Befüllöffnung, befindet.

Wenn sich nach einer bestimmten Anzahl von Presshüben im Presskasten ein Ballen bis auf die gewünschte Höhe aufgebaut hat, kann dieser über die unter der Befüllöffnung in der Frontwand vorhandene, ebenfalls verschließbare, Entnahmeöffnung entnommen werden, wobei vorher in aller Regel noch ein Umreifen des hergestellten und noch im Presskasten befindlichen Ballens durchgeführt wird.

Um den manuellen Aufwand zu reduzieren und auch um den Durchsatz einer solchen vertikal wirkenden Kasten-Ballenpresse zu erhöhen, ist es bekannt, solche Kastenpressen automatisch zu befüllen, indem ein Förderband darauf abgelegtes loses Pressgut zur Befüllöffnung transportiert und durch diese hindurch in den Presskasten hinein abwirft, wenn sich der Pressstempel in seiner darüber befindlichen Ausgangsstellung befindet. Dabei verläuft das Förderband meist schräg von unten nach oben zur Befüllöffnung ansteigend, damit das lose Füllgut bequem auf das tief liegende Ende des Förderbandes aufgelegt werden kann.

Da eine solche automatische Befüll-Vorrichtung beim Entleeren der Kasten-Ballenpresse im Weg wäre, wenn sich dabei die Befüllöffnung und somit auch die Befüll-Vorrichtung weiterhin an der Frontseite der Ballenpresse befinden, ist in diesen Fällen die Befüllöffnung in aller Regel in der der Frontseite gegenüberliegenden Heckseite angeordnet.

Allerdings benötigt ein solches Förderband viel Stellfläche zusätzlich zum Rest der Vertikal-Kasten-Ballenpresse, deren prinzipieller Vorteil ja gerade darin besteht, sehr wenig Stellfläche zu benötigen, wodurch deren Hauptvorteil verloren geht. Zusätzlich kann eine damit ausgestattete vertikal wirkende Kasten-Ballenpresse auch nicht mehr in einem geringen Abstand vor einer Wand aufgestellt werden.

Hinzu kommt ferner, dass häufig - insbesondere bei Kartonagen oder leeren Getränkebehältern als Pressgut - das Pressgut entfernt von der Ballenpresse in oben offenen Sammelwägen gesammelt wird, und die gefüllten Sammelwägen dann zur Ballenpresse geschoben werden. Dann soll der Sammelwagen möglichst vollständig in die Ballenpresse hinein entleert werden können, um den leeren Sammelwagen sofort wieder zur Verfügung zu haben.

Das Pressgut fällt an der Ballenpresse also chargenweise an.

Aus der WO 2004/041523 A1 ist eine Vertikal-Kasten-Ballenpresse bekannt, welche die Merkmale des Oberbegriffs des Anspruchs 1 aufweist. Die Befüllöffnung zum automatischen Befüllen des Presskastens und die Entnahmeöffnung zum Entnehmen des Ballens befinden sich bei der bekannten Ballenpresse an der Frontwand.

Aus der FR 2 964 956 A1 ist eine Vertikal-Kasten-Ballenpresse bekannt, bei der das Pressgut durch eine Befüllöffnung in einen Presskasten eingebracht und der zusammengepresste Ballen durch eine Entnahmeluke im unteren Bereich einer Seitenwand aus dem Presskasten heraus befördert wird. Die Entnahmeluke befindet sich auf der der Befüllöffnung gegenüberliegenden Seite des Presskastens.

### III. Darstellung der Erfindung

### a) Technische Aufgabe

Es ist daher die Aufgabe gemäß der Erfindung - insbesondere bei chargenweise anfallendem Pressgut - eine vertikal wirkende Kasten-Ballenpresse mit einer automatischen Befüllvorrichtung zur Verfügung zu stellen, die eine möglichst geringe Aufstellfläche benötigt, einfach, damit kostengünstig und dennoch funktionssicher herzustellen ist und nur einen möglichst geringen manuellen Aufwand für den Betrieb erfordert, sowie ein entsprechendes Betriebs-Verfahren zum Betreiben einer solchen Ballenpresse.

### b) Lösung der Aufgabe

Diese Aufgabe wird durch die Merkmale der Ansprüche 1 und 12 gelöst. Vorteilhafte Ausführungsformen ergeben sich aus den Unteransprüchen.

Eine gattungsgemäße vertikal wirkende Kasten-Ballenpresse umfasst einen Presskasten mit einem Boden und davon - meist von dessen Umfangskanten - nach oben, meist vertikal, aufragenden Seitenwänden, die den Presskasten bilden, und einem im Presskasten aufwärts und abwärts verfahrbaren Pressstempel, der meist mittels eines oder mehrerer parallel wirkender, meist hydraulisch betriebener, Arbeits-Zylinder mit großer Kraft bewegt werden kann.

Der Boden und damit der innere horizontale Querschnitt des Presskastens ist dabei meist annähernd rechteckig, so dass es vier in der Aufsicht betrachtet im Viereck zueinander angeordnete Seitenwände gibt, die meist aneinander angrenzen, also den Presskasten in horizontaler Umfangsrichtung durchgängig umgeben, wobei die Seitenwände nicht exakt parallel zueinander verlaufen, sondern einen von hinten nach vorne, zu Entnahmeöffnung hin, leicht zunehmenden Abstand zueinander einnehmen, um das Entnehmen des fertigen Ballens zu erleichtern.

Es sind jedoch auch andere Formen von horizontalen Querschnitten des Presskastens möglich, beispielsweise ein runder Querschnitt mit der Folge, dass dann eine einzige zylindrische Seitenwand vorhanden ist, was jedoch von der hier verwendeten Erwähnung von mehreren Seitenwänden mit umfasst sein soll.

Eine der Seitenwände, die als Frontwand bezeichnet wird, ist meist als vollständig zu öffnende Entnahmetür zum Entnehmen des fertig hergestellten Ballens ausgebildet, und in deren oberen Teil, insbesondere deren oberer Hälfte, ist eine durch eine Befüllklappe verschließbare, frontseitige Befüllöffnung vorhanden.

Die Oberkante der Befüllöffnung befindet sich in aller Regel unterhalb der Pressfläche, der Unterseite des in seine obere Endlage, die Ausgangsstellung, zurückgezogenen Pressstempels. Die Unterkante der Befüllöffnung befindet sich in aller Regel noch oberhalb der Höhe der Oberkante der Entnahmeöffnung, jedoch höchstens 10 cm, besser höchstens 5 cm unter dieser Höhe.

Falls eine automatische - also zumindest motorisch betriebene und manuell oder mittels einer Steuerung angesteuerte, Befüllvorrichtung vorhanden ist, befindet sich diese Befüllöffnung meist nicht in der Frontwand, sondern in einer der anderen Seitenwände, meist in der der Frontwand gegenüberliegenden Rückwand. Mittels einer solchen automatischen Befüllvorrichtung wird das darauf oder darin abgelegte lose Pressgut nicht nur bis zur Befüllöffnung transportiert, sondern auch durch diese hindurch in den Presskasten hinein befördert, und hierfür gegebenenfalls durch die Befüllöffnung hindurch geschoben von der automatischen Befüllvorrichtung.

Ferner ist eine - in aller Regel elektrische oder elektronische - Steuerung vorhanden, welche die gesamte Ballenpresse, insbesondere alle beweglichen Teile der Ballenpresse, steuert.

Diese Steuerung ist ergänzt um eine entsprechende Sensorik, welche insbesondere die Offenstellung oder Schließstellung der die Öffnungen des Presskastens verschließenden Türen oder Klappen detektiert, die Stellung des Pressstempels und gegebenenfalls alle weiteren relevanten physikalischen Parameter an der Ballenpresse.

Erfindungsgemäß wird bei einer solchen vertikal wirkenden Kasten-Ballenpresse diese Aufgabe dadurch gelöst, dass zunächst einmal die automatische Befüllvorrichtung zum chargenweisen automatischen Befüllen dieser Ballenpresse, also deren Presskasten, ausgebildet ist.

Dadurch kann das chargenweise anfallende Pressgut sehr schnell mittels der erfindungsgemäßen Ballenpresse verpresst werden.

### (Volumen Vorratsbehälter:)

Diese automatische Befüllvorrichtung umfasst einen Vorratsbehälter zur Aufnahme von losem Pressgut, dessen Volumen - bei variablem Volumen dessen maximales Volumen - zum Aufnehmen einer vollständigen Charge - deren maximales Volumen vorgegeben ist - von, insbesondere losem, Pressgut ausreicht. Das vorgegebene Chargen-Volumen ist dabei meist das Volumen eines Sammelwagens, in dem das lose Pressgut am Ort seines Anfalls gesammelt wird.

Dies hat den Vorteil, dass der gesamte Inhalt eines gefüllten Sammelwagens auf einmal und damit sehr Zeit sparend automatisch in diese automatische Befüllvorrichtung hinein entleert werden kann.

Hierfür besitzt die Befüllvorrichtung, insbesondere deren Vorratsbehälter, vorzugsweise eine Einfüllöffnung, insbesondere im oberen Bereich, so dass das lose Pressgut schwerkraftbedingt von oben in den Vorratsbehälter hinein fallen kann. Insbesondere ist eine solche Einfüllöffnung in der Oberseite des Vorratsbehälters ausgebildet, wobei als einfachste Lösung die Oberseite als Einfüllöffnung vollständig offen sein kann.

Gerade durch eine solche großflächige Einfüllöffnung ist das Beschicken des Vorratsbehälters sehr leicht und schnell möglich.

Damit das lose Pressgut möglichst einfach vom dem Vorratsbehälter zur Befüllöffnung des Presskastens verbracht werden kann, steht der Vorratsbehälter mit der Befüllöffnung in Verbindung oder ist zumindest mit dieser in Verbindung bringbar.

Dies erfordert nicht zwingend einen Kontakt zwischen dem Vorratsbehälter und der Befüllöffnung, sondern lediglich, dass der Vorratsbehälter und insbesondere seine Abgabeöffnung in Richtung Befüllöffnung sich in einer eng benachbarten Lage zur Befüllöffnung befindet oder verbracht werden kann.

Der Boden des Vorratsbehälters befindet sich auf der Höhe der Unterkante der Befüllöffnung oder etwas darüber und reicht nahe an diese heran auf mindestens 2 cm oder mindestens 1 cm oder gar in die Befüllöffnung hinein.

Dadurch kann das Pressgut entlang des Bodens des Vorratsbehälters in die Befüllöffnung hinein geschoben werden.

### (Hub-/Kippvorrichtung:)

Vorzugsweise weist die Befüllvorrichtung eine Kippvorrichtung auf zum Auskippen eines gefüllten Sammelwagens in den Vorratsbehälter hinein, insbesondere eine Hub-/Kippvorrichtung, mittels der der Sammelwagen zunächst auf eine entsprechende Höhe angehoben werden kann, bis er durch kippen in die hoch liegende Einfüllöffnung des Vorratsbehälters hinein entleert werden kann.

Somit muss der gefüllte Sammelbehälter nicht manuell in den Vorratsbehälter hinein entleert werden, sondern dies geschieht automatisch und Kraft sparend mittels der Kippvorrichtung, insbesondere der Hub-/Kippvorrichtung.

Diese ist vorzugsweise so ausgelegt, dass zum Entleeren der Sammelwagen nur so wenig weit wie möglich nach oben angehoben wird, da er durch das Umkippen über die Einfüllöffnung weit nach oben ragt, und häufig nur eine begrenzte Höhe am Einsatzort dieser Ballenpresse zur Verfügung steht

Die Kippvorrichtung besitzt vorzugsweise eine Befestigungsvorrichtung zum Befestigen eines Sammelwagens, der in der abgesenkten Stellung der Kippvorrichtung beispielsweise durch einfaches Kontaktieren und Verrasten mit dieser verbunden werden kann und anschließend automatisch hochgehoben und entleert werden kann.

Manuell muss also der Sammelwagen nur noch in Kontakt mit der Befestigungsvorrichtung gebracht werden, und falls dies keine automatische Verrastung bewirkt, manuell an dieser fixiert werden. Vorzugsweise überwacht dabei wieder ein Sensor, ob an der Befestigungsvorrichtung und damit der Kippvorrichtung ein Sammelbehälter vorhanden und/oder korrekt befestigt ist.

### (Vorratsschieber:)

Um das Pressgut vom Vorratsbehälter in die Befüllöffnung der Kasten Presse zu transportieren, weist der Vorratsbehälter vorzugsweise einen angetriebenen Vorratsschieber auf, der auf die Befüllöffnung zu und von dieser weg bewegbar ist zwischen zwei Endlagen, um auch dies nicht manuell durchführen zu müssen.

In der einen Endlage verschließt der Vorratsschieber die Befüllöffnung des Presskastens und seine Frontfläche ist dann Bestandteil der Innenfläche des Presskastens ist und/oder der Vorratsschieber ist Bestandteil derjenigen Seitenwand, in der sich die Befüllöffnung befindet. Dadurch wird die Anzahl an Bauteilen und das Gewicht der Ballenpresse gering gehalten.

In der anderen Endlage befindet sich der Vorratsschieber an dem von der Befüllöffnung abgewandten Ende des Vorratsbehälters, um dazwischen loses Pressgut Einfüllen zu können.

Dabei kann der Vorratsschieber entweder im Vorratsbehälter hin und her verfahrbar sein oder die von der Befüllöffnung abgewandte Stirnwand des Vorratsbehälters ist selbst der Vorratsschieber und kann sich in Querrichtung zur Befüllöffnung bewegen. Dies hält die Anzahl der Bauteile gering.

Vorzugsweise sind dann die Seitenwände längenveränderbar ausgebildet, insbesondere mehrteilig ausgebildet, insbesondere teleskopierbar ausgebildet, jedoch können sie auch starre, einteilige Seitenwände sein, die dann bei einem bewegen der Stirnwand in Richtung Befüllöffnung nach wie vor weit von der Rückseite der eigentlichen Ballenpresse abstreben.

Der Vorratsschieber wird meist mittels, vorzugsweise in seiner Bewegungsrichtung verlaufenden, beidseitigen Schieberzylindern oder eines anderen Schieber-Antriebes verfahren.

Eine besonders raumsparende Anordnung ergibt sich, wenn diese Schieberzylinder entlang der Außenseiten des Vorratsbehälter verlaufen und insbesondere auch entlang der Außenseiten der Querwände des Presskastens, da sie dann in aller Regel in keiner ihrer möglichen Stellungen weiter vorstehen als der Vorratsbehälter selbst.

Vorzugsweise sind sie dabei als Zugzylinder ausgebildet, also insbesondere in die Einfahr-Richtung des Kolbens in den Zylinder hinein mit Druck beaufschlagbar ausgebildet.

### (Deckelklappe:)

Damit beim Vorwärtsschieben des losen Pressgutes im Vorratsbehälter in Richtung Befüllöffnung das lose Pressgut sich nicht nach oben über die obere Einfüllöffnung des Vorratsbehälter hinauf aufgetürmt, weist der Vorratsbehälter eine Deckelklappe auf, die zwischen einer die Einfüllöffnung oder insbesondere die ganze offene Oberseite des Vorratsbehälters verschließenden Schließstellung und einer diese nicht verschließenden, insbesondere vollständig offen lassenden, Offenstellung verlagerbar ist, insbesondere verschwenkbar ist, sodass in dieser Offenstellung die Einfüllöffnung für das Einfüllen von losem Pressgut zur Verfügung steht.

In der Schließstellung sollte die Unterseite der Deckelklappe parallel zum Boden des Vorratsbehälter verlaufen, um einen in der Höhe gleich bleibenden Kanal zu schaffen, den der Vorratsschieber in jeder seiner Funktionsstellungen in der Höhe im Wesentlichen ausfüllt.

Die Deckelklappe kann an ihrem freien, also von ihrer Schwenkachse abgewandten, Ende auch eine Kröpfung oder andere Halteelemente aufweisen, die in Richtung des Inneren des Vorratsbehälters gerichtet sind, um ein Hinausschieben von Pressgut über die Hinterkante des Vorratsbehälters beim Absenken der Deckelklappe zu vermeiden.

Der Vorratsschieber sollte natürlich den durch den geschlossenen Vorratsbehälter entstehenden Kanal in Richtung Befüllöffnung auch in der Breite in allen seinen Funktionsstellungen jeweils weitestgehend ausfüllen.

### (Führungsklappe:)

Alternativ dazu kann der Vorratsbehälter eine Führungsklappe umfassen, die mit ihrer Unterseite als Leitfläche für das lose Pressgut zur Befüllöffnung hin dient.

Zu diesem Zweck ist sie zwischen einer schräg zum Boden über der Einfüllöffnung des Vorratsbehälters stehenden Führungsstellung, in der sich die Unterseite der Führungsklappe in Richtung Befüllöffnung dem Boden des Vorratsbehälter annähert, und einer diese nicht überlappenden Offenstellung verlagerbar, insbesondere verschwenkbar.

Dadurch liegt der Vorratsschieber mit seiner Oberkante nicht an der Unterseite der Klappe an oder reicht nahe bis an diese heran, jedoch muss auch keine wesentliche Kraft zum Niederdrücken der Klappe wie bei einer Deckelklappe aufgebracht werden. Stattdessen schiebt der Vorratsschieber das lose Pressgut entlang des Bodens in Richtung Befüllöffnung, wobei sich das Pressgut über die Oberkante des Vorratsschieber hoch türmen kann, begrenzt nur durch die Unterseite der Führungsklappe.

Durch Zurückfahren und erneutes Vorfahren des Vorratsschiebers kann in mehreren Hüben dennoch eine erhebliche Menge an losem Pressgut in den Presskasten eingebracht werden.

Dabei empfiehlt sich das Vorsehen einer von der Oberkante des Vorratsschiebers in die von der Befüllöffnung weg weisende Richtung erstreckenden Abdeckelementes, um ein Hineinfallen von Pressgut hinter den Vorratsschieber, also auf der von der Befüllöffnung abgewandten Seite, zu verhindern.

Zumindest in der Führungsstellung sind dann vorzugsweise Seitenbleche vorhanden, die in der Führungsstellung den Freiraum zwischen den Seitenkanten der Führungsklappe und dem Rand der Einfüllöffnung des Vorratsbehälters verschließen, um das seitliche Austreten oder Überstehen von Pressgut zu vermeiden.

### (Schrägfahrt:)

Um die Bauhöhe der Befüllvorrichtung möglichst gering zu halten und zu diesem Zweck deren Einfüllöffnung möglichst niedrig zu positionieren, kann der Boden des Vorratsbehälters, zumindest ab dem Ende des Bodenbereiches, der sich unterhalb der Einfüllöffnung befindet, vorzugsweise über seine gesamte Länge, schräg nach oben ansteigend ausgebildet sein.

Dennoch ist der Boden als ebene Fläche ausgebildet und zur Befüllöffnung hin, insbesondere zu deren Unterkante hin, ansteigend, damit der Vorratsschieber in einer linearen Schiebebewegung entlang des Bodens bewegt werden kann und dabei immer den gleichen, geringen Abstand zum Boden einhalten kann oder den Boden gar berühren kann. Hierfür verläuft die Vorschubrichtung des Vorratsschiebers parallel zum Boden des Vorratsbehälter.

Dennoch ist hierbei vorzugsweise die Frontseite des Vorratsschiebers parallel zur Innenfläche derjenigen Seitenwand angeordnet ist, in der sich die Befüllöffnung befindet, damit der Vorratsschieber in seiner Endstellung, in der er sich in der Befüllöffnung befindet, Teil der entsprechenden Seitenwand des Presskastens ist und seine Innenfläche mit der Innenfläche der entsprechenden Seitenwand fluchten kann.

### (Vorratsbehälter anhebbar:)

Alternativ dazu kann der Vorratsbehälter in der Höhe verlagerbar am Presskasten befestigt sein und bis zu einer oberen Position, in der die Presskasten-seitige Kante des Bodens mit der Unterkante der Befüllöffnung in einer Seitenwand, insbesondere der Rückwand, des Presskastens fluchtet oder etwas höher liegt, anhebbar sein.

Beim Hineinkippen des Sammelwagens befindet sich der Vorratsbehälter dann in einer abgesenkten, niedrigen Lage knapp über dem Boden, so dass der fast auf dem Kopf stehende Sammelwagen nicht sehr weit in die Höhe ragt, wenn er in den Vorratsbehälter hinein entleert wird.

### (Getrennte Antriebe:)

Häufig werden nicht nur der mindestens eine Pressstempel, sondern auch die bewegten Teile der automatischen Befüllvorrichtung, also insbesondere der Vorratsschieber und/oder die Deckelklappe und/oder die Kippvorrichtung oder Hub-/Kippvorrichtung und/oder gegebenenfalls der anhebbare Boden und/oder der insgesamt anhebbare Vorratsbehälter, mittels Arbeitszylindern, insbesondere Hydraulikzylindern, betätigt.

Die Arbeitszylinder der automatischen Befüllvorrichtung, insbesondere deren Schieberzylinder, können mit dem gleichen Arbeitsmedium betrieben werden wie der oder die den mit mindestens einem Pressstempel betätigenden Presszylinder, und auch von der gleichen Druckmittel-Quelle mit Druckmedium versorgt werden.

Vorzugsweise sollen die Befüllvorrichtung und der Pressstempel jedoch unabhängig voneinander, insbesondere teilweise zeitlich überlappend, betätigbar sein und zu diesem Zweck sind vorzugsweise zwei getrennte und/oder getrennt ansteuerbare Antriebe für den wenigstens einen Pressstempel einerseits und zumindest ein oder einige bewegliche Teile der Befüllvorrichtung andererseits vorhanden, insbesondere zwei unabhängig voneinander an steuerbare Hydraulikpumpen

### (Umreifungs-Vorrichtung:)

Vorzugsweise ist auch bei der erfindungsgemäßen Kasten-Ballenpresse eine Umreifungs-Vorrichtung vorhanden, um den fertig gestellten Ballen vor der Entnahme aus der Ballenpresse mit einem flexiblen Umreifungs-Material, beispielsweise einen Umreifungs-Band oder einem Binde-Draht, eng zu umreifen und damit eine Rückvergrößerung oder gar ein Auseinanderfallen des gepressten Ballens zu vermeiden.

Im Rahmen der vorliegenden Erfindung wird nur von einem Binde-Draht gesprochen, ohne das Umreifungs-Material hierauf zu beschränken.

Vorzugsweise umfasst eine solche Umreifungs-Vorrichtung wenigstens einen Draht-Schieber, der in der Lage ist, den Binde-Draht, insbesondere sein Ende, welches beispielsweise als Draht-Öse ausgebildet sein kann, zwischen Pressstempel und der Oberseite des Ballens von der Rückseite zur Vorderseite des Presskastens zu schieben.

Hinsichtlich des Betriebs-Verfahrens zum Betreiben einer vertikal wirkenden Kasten-Ballenpresse wie bisher beschrieben, wird diese Aufgabe dadurch gelöst, dass das an sich bekannte automatische Befüllen der Ballenpresse bzw. deren Presskasten chargenweise durchgeführt wird.

Dadurch kann bei chargenweisem Anfall von losem Pressgut mit sehr geringem Personalaufwand gearbeitet werden, indem das lose Pressgut automatisch durch die Befüllöffnung in den Presskasten hinein gedrückt, insbesondere hinein geschoben, wird, bis sich die gesamte Charge an Pressgut im Inneren des Presskastens befindet.

### (mittels Deckelklappe oder Führungsklappe:)

Erfindungsgemäß wird dabei das lose Pressgut vor oder während dem Hineindrücken in den Presskasten in der Höhe zusammengedrückt auf eine Höhe, die gleich oder geringer ist als die Höhe der Befüllöffnung des Presskastens.

Dadurch kann ohne weitere Maßnahmen das so zusammengedrückte, vorverdichtete Pressgut durch die Befüllöffnung in den Presskasten hinein bewegt werden, beispielsweise hinein geschoben werden.

### (Breite einhalten:)

Aus dem gleichen Grund ist es vorzugsweise auch erforderlich, dass das lose Pressgut vor dem Hineindrücken in den Presskasten entweder über eine gleiche oder geringere Breite verteilt auf dem Boden des Vorratsbehälter angeordnet wird als die Breite der Befüllöffnung beträgt oder vor oder während dem Hineindrücken in den Presskasten in der Breite zusammengedrückt wird auf eine solche Breite, die geringer ist als die Breite der Befüllöffnung.

### (Füllen während Pressen:)

Um den Durchsatz der Ballenpresse zu erhöhen, wird vorzugsweise während des Verpressens des Pressgutes im Presskasten bereits die nächste Füllung vorbereitet. Hierzu wird vorzugsweise zumindest der geleerte Sammelwagen von der Kippvorrichtung zurück bewegt in die Andock-Stellung, in der er auf dem Untergrund steht und von der Kippvorrichtung gelöst werden kann, insbesondere bereits ein neuer, gefüllter Sammelwagen an der Kippvorrichtung befestigt werden.

Während des Pressens des Ballens kann gegebenenfalls auch bereits der Vorratsbehälter der Befüllvorrichtung wieder gefüllt werden, denn der Vorratsschieber kann aus seiner vorderen Endstellung, in der er Bestandteil einer Seitenwand des Presskastens ist, bereits zurückgefahren werden, sobald der Pressstempel die Befüllöffnung passiert hat und weiter vorwärts nach unten fährt, und erst recht während er anschließend zurück in seine obere Ausgangsstellung verfährt.

Gegebenenfalls kann der Vorratsbehälter sogar dann wieder befüllt werden, wenn der Vorratsschieber seine von der Befüllöffnung des Presskastens am weitesten beabstandete Ausgangsstellung noch nicht erreicht hat, wobei dann jedoch der Raum auf der von der Frontfläche des Vorratsschiebers abgewandten Seite, die ja beim Verpressen Teil der Seitenwand des Presskastens ist, nach oben hin abgedeckt sein muss, um ein Hineinfallen von Pressgut in diesen Bereich zu vermeiden.

### (Schrägfahrt:)

Um das Einfüllen in den Vorratsbehälter auf einem möglichst niedrigen Höhenniveau durchführen zu können, wird das lose Pressgut vor dem Hineindrücken in den Presskasten nach oben geschoben bis auf die Höhe der Befüllöffnung.

### (Vorratsbehälter anheben:)

Alternativ kann das Pressgut vor dem Hineindrücken in den Presskasten nach oben gehoben werden bis auf die Höhe der Befüllöffnung, insbesondere zusammen mit dem Vorratsbehälter, in dem es sich befindet.

### (Umreifen:)

Um auch bei der erfindungsgemäßen Bauform der Ballenpresse ein Umreifen des Ballens vornehmen zu können - wobei ja während der Herstellung des Ballens der Binde-Draht nicht vor der Befüllöffnung des Presskastens verlaufen darf - kann erfindungsgemäß der Bindedraht, insbesondere sein Ende, etwa in Form einer Draht-Öse, auf einer Höhe im Presskasten angeordnet, die etwa der Höhe des oberen Endes des fertig gestellten Ballens entspricht.

Dann kann nach Fertigstellung des Ballens und auf diesem noch mit Druck aufliegenden Pressstempels der Draht, insbesondere die Draht-Öse, beispielsweise zwischen Pressstempel und dem oberen Ende des Ballens von hinten nach vorne durch den Presskasten geschoben oder gezogen werden, sodass es am vorderen Ende des Presskastens - bei geöffneter Entnahmetür - zugänglich ist und zum Verbinden mit dem anderen Ende des unten um den Pressballen herum geführten, vor Beginn der Herstellung des Ballens in den Presskasten eingelegten, Binde-Drahtes zur Verfügung steht.

### c) Ausführungsbeispiele

Ausführungsformen gemäß der Erfindung sind im Folgenden beispielhaft näher beschrieben.

Es zeigen:
- **Figur 1a:**: eine erste Bauform einer erfindungsgemäßen Ballenpresse in perspektivischer Ansicht,
- **Figur 1b:**: die Ballenpresse der Figur 1a in der Seitenansicht,
- **Figur 1c:**: die Ballenpresse gemäß Figur 1a in der Aufsicht von oben bei geschlossenem Deckel des Vorratsbehälters,
- **Figur 2a:**: die Ballenpresse der Figuren 1 beim Befüllen des Vorratsbehälters, jedoch mit geöffneter Entnahmetür, in perspektivischer Ansicht,
- **Figur 2b:**: die Ballenpresse gemäß Figur 2a, jedoch mit geschlossener Entnahmetür, in der Seitenansicht,
- **Figur 2c:**: die Ballenpresse gemäß Figur 2b in der Aufsicht von oben,
- **Figur 3a -c:**: eine zweite Bauform einer erfindungsgemäßen Ballenpresse in Seitenansicht, Aufsicht und Frontansicht.

Die **Figuren 1a** **- c** sowie **2a - c** zeigen eine erste Bauform der erfindungsmäßen Kasten-Ballenpresse **1** sowie einen Sammelwagen **SW**, in dem Pressgut **P** wie etwa leere Kartonagen gesammelt werden zum Beschicken dieser Ballenpresse **1**, jedoch in **Figur 1** einerseits und **Figur 2** andererseits in zwei verschiedenen Betriebszuständen.

Dabei weist die Kasten-Ballenpresse **1** in den Figuren mit ihrer Frontseite **1a** nach rechts und mit ihrer Heckseite **1b** nach links.

Eine gattungsgemäße vertikal wirkende Kasten-Ballenpresse umfasst - und diese Elemente sind auch bei der erfindungsgemäßen Ballenpresse vorhanden - einen Presskasten **2** mit einem Boden **2a,** der in der Aufsicht betrachtet in diesem Fall eine etwa rechteckige Form besitzt, sodass von seinen Außenbereichen aus insgesamt vier Seitenwände **2.1 bis 2.4** nach oben ragen, nämlich eine Frontwand **2.1,** eine dieser gegenüberliegende Rückwand **2.2,** sowie diese beiden Wände miteinander verbindende Längswände **2.3, 2.4,** sodass die Innenflächen der Seitenwände, die aneinander grenzen, ein in der Aufsicht betrachtet umlaufend geschlossenes Rechteck ergeben.

In dem Presskasten **2** ist - wie am besten in den Figuren 1b und 2b ersichtlich - ein Pressstempel **3** in Form einer horizontal und damit parallel zum Boden **2a** des Presskastens **2** liegenden Platte in der Vertikalen, der Pressrichtung **10,** auf und ab verfahrbar, der das im Presskasten liegende Pressgut **P** gegen den Boden **2** verpressen kann.

Der Pressstempel **3** ist an den unteren Enden der Kolbenstangen **14.1 -14.3** von mehreren vertikal in der zweiten horizontalen Querrichtung **11.2** beabstandet nebeneinander stehenden und über das obere Ende des Presskastens **2** hinausragenden Presszylindern **13.1** bis **13.3** befestigt, die als Hydraulikzylinder ausgebildet sind.

Zum Aufbringen hoher Presskräfte werden die beiden äußeren Presszylinder **13.1** und **13.2** nach unten ausgefahren, während der mittlere Presszylinder **13.3** mit seinem geringeren Querschnitt als Eilgang-Zylinder eingesetzt wird, beispielsweise um den Pressstempel 3 schnell nach oben in die deaktivierte Stellung zurück zu verfahren.

Zwischen den in einer gemeinsamen Ebene, parallel zueinander angeordneten, vertikal verlaufenden Presszylindern **13.1** bis **13.3** befindet sich jeweils eine Führungsstange **15a, b,** deren untere Enden ebenfalls mit dem Pressstempel **3** fest verbunden sind und eine Schrägstellung und damit ein Verkanten des Pressstempels **3** im Presskasten **2** verhindern soll.

Die an der Frontseite **1a** vorhandene Frontwand **2.1** ist über eine vertikal stehende Schwenkachse gelenkig an einer der Längswände **2.3** befestigt und kann gegenüber dieser wie eine Tür aufgeschwenkt werden - wie in **Figur 2a** dargestellt - zur Entnahme eines fertig hergestellten Ballens.

Der Pressstempel **3** fährt zum Verpressen nach unten bis auf Höhe des unteren Endes der Befüllklappe **2.1.1** und damit der vorderen Befüllöffnung, sodass ein fertiggestellter Ballen eine Höhe hat, die ebenfalls nur etwa bis zum unteren Ende dieser Befüllklappe **2.1.1** reicht.

Wie am besten in **Figur 1b** zu erkennen, kann der Pressstempel **3** nach oben zurückgezogen werden bis mindestens zum oberen Ende der vorderen Befüllöffnung, also der oberen Kante der Befüllklappe **2.1.1,** denn das Einwerfen von Pressgut **P** muss in den Raum unterhalb des Pressstempels **3** erfolgen.

Bei einer gattungsgemäßen Vertikal-Kasten-Ballenpresse ist die Rückwand **2.2** des Presskastens **2** geschlossen oder weist höchstens - falls eine Umreifung der fertigen Ballen vorgesehen ist - Schlitze für das Hindurchtreten des Umreifungsmediums auf. Die Rückwand **2.2** ist vorzugsweise als einstückiges Schweißteil hergestellt, und die Befüllung des Presskastens **2** mit Pressgut **P** erfolgt von der Frontseite **1a** her, indem in der beweglichen Frontwand **2.1**, die dadurch eine Entnahmetür **12** bildet, der obere Teile als Befüllklappe **2.1.1** ausgebildet ist, die beweglich am Rest der Fronttür **2.1** befestigt ist und entlang von Führungen nach unten gefahren werden kann, sodass im oberen Teil der Frontwand **2.1** eine Befüllöffnung offen steht, über die von der Frontseite **1a** her Pressgut eingeworfen werden kann.

Die dargestellte erfindungsgemäße, ebenfalls vertikal wirkende, Kasten-Ballenpresse **1** besitzt zum einen im oberen Bereich der Rückwand **2.2** eine Befüllöffnung **2.2a**, durch die sie gemäß der Erfindung automatisch befüllt werden kann.

Die zu öffnende Befüllöffnung in der Frontwand **2.1,** gebildet wie beschrieben durch Ausbildung einer Befüllklappe **2.1.1** in der Entnahmetür **2.1**, zusätzlich vorhanden sein, jedoch ist dies nicht Voraussetzung für die Realisierung der Erfindung. Die vordere Frontwand **2.1** kann als geschlossene, nur insgesamt als Tür bewegliche, Entnahmetür **12** ausgebildet sein.

Das automatische Befüllen erfolgt mittels einer Befüll-Vorrichtung **20,** die einen kastenförmigen Vorratsbehälter **21** umfasst, der auf der Außenseite an die Rückwand **2.2** des Presskastens **2** anschließt und einen in den **Figuren 1** und **2** horizontal verlaufenden Boden **21a** besitzt, von dem Seitenwände **21c, d** und am freien Ende eine Endwand **21e** aufragen, wobei die Seitenwände bis zur Befüllöffnung **2.2a** in der Rückseite des Presskastens 2 reichen.

Die Oberseite **21b** des Vorratsbehälters **21** ist durch eine Deckelklappe **25** verschließbar, die um eine horizontal verlaufende Schwenkachse **25'** nahe des Presskastens **2** zwischen der herabgeklappten, die Oberseite **21b** verschließenden Stellung der Deckelklappe **25,** in der diese mit ihrer Unterseite parallel zum Boden **21a** des Vorratsbehälters **21** verläuft, in eine demgegenüber nach oben aufgeschwenkte Befüllstellung - wie in den **Figuren 2** dargestellt - verschwenkt werden kann mit Hilfe eines Schwenkzylinders **28.**

In dieser Befüllstellung kann ein mit Pressgut **P** gefüllter Sammelwagen **SW,** der an der Oberseite offen ist, hochgeschwenkt und über die Oberkante der Endwand **21e** des Vorratsbehälters **21** in diesen hinein entleert werden.

Das Hochheben, Kippen, Entleeren, Zurückkippen und Absetzen des Sammelwagens **SW** erfolgt in Regel automatisch mittels einer Hub-/Kippvorrichtung **22**, wie sie in den **Figuren 3a** **- c** dargestellt und beschrieben ist.

Nach Zurückschwenken des Sammelwagens **SW** kann die Deckelklappe **25** mit Hilfe des Schwenkzylinders **28** wieder geschlossen werden, wobei der Schwenkzylinder **28** eine ausreichende Schwenkkraft zur Verfügung stellen kann, dass über die Höhe der Oberkante der Endwand **21e** vorstehendes loses Pressgut **P** von der Unterseite **25a** der Deckelklappe 25 unter dieses Niveau zusammengedrückt wird.

Im Inneren des Vorratsbehälters **21** ist ein Vorratsschieber **24** zwischen einer zurückgezogenen Stellung nahe der Endwand **21e** und einer vorgeschobenen bzw. vorgezogenen Stellung nahe der Befüllöffnung **2.2a** des Presskastens 2 verfahrbar, wobei der Vorratsschieber **24** mit seiner Unterkante nahe am Boden **21a** entlangfährt.

In der vorgeschobenen Endstellung - siehe **Figur 1b** - befindet sich der Vorratsschieber **24** vorzugsweise nicht nur nahe der Befüllöffnung **2.2a,** sondern in dieser Befüllöffnung **2.2a**, die er vollständig verschließt, sodass er Bestandteil der Rückwand **2.2** des Presskastens **2** wird und seine zum Presskasten **2** hin weisende Frontfläche mit der Innenfläche der übrigen Rückwand **2.2** fluchtet.

Bewegt wird der Vorratsschieber **24** mittels zweier Schieberzylinder **26a, b,** die entlang der Außenseiten der Seitenwände **21c, d** des Vorratsbehälters **21** und auch entlang der Längswände **23**, **24** des Presskastens **2** in der ersten horizontale Querrichtung **11.1** verlaufen, wobei das eine Ende jedes Schieberzylinders **26a, b** mit je einer der Längswände **2.3**, **2.4** in der Nähe der Frontwand **2.1** befestigt ist, während das andere Ende durch die Seitenwand **21c, d** des Vorratsbehälters **21** hindurch mit dem Vorratsschieber **24** verbunden ist.

Die Schieberzylinder **26a**, **b** sind vorzugsweise als doppelt wirkende, in beide Richtungen beaufschlagbare Hydraulikzylinder ausgebildet.

Bei der Bauform der **Figuren 1** und **2** verläuft der Boden **21a** des Vorratsbehälters **21** horizontal, also im rechten Winkel zur Rückwand **2.2**, und der plattenförmige Vorratsschieber **24** steht rechtwinkelig zum Boden **21a** und somit vertikal, und füllt den Querschnitt des Vorratsbehälters **21**, also quer zur Ausfahrrichtung der Schieberzylinder **26a, b,** der Schieberichtung **24'** des Vorratsschieber **24,** vollständig aus, damit kein Pressgut **P** dazwischen geraten kann.

Weil bei einer solchen Ausbildung beim Befüllen, wie in **Figur 2a**, b ersichtlich, der hochgefahrene und gekippte Sammelwagen **SW** über die Ballenpresse **1** hinaus vorsteht und somit am Einsatzort eine große verfügbare Höhe benötigt, zeigen die Figuren 3a - c eine zweite Bauform der Ballenpresse 1, bei der diese benötigte Höhe geringer ist, insbesondere nicht größer ist als die Höhe der Vertikal-Kasten-Ballenpresse **1** selbst:
Der wesentliche Unterschied gegenüber der ersten Bauform der **Figuren 1** **und** **2** besteht darin, dass der Boden **2.1a** des Vorratsbehälter **21** nicht horizontal verläuft, sondern schräg zur heckseitigen Befüllöffnung **2.2a** in der Rückwand **2.2** des Presskastens **2** hin ansteigt.

Dadurch liegt sein vom Presskasten **2** abgewandtes freies Ende, also auch die Endwand **21e** und deren Oberkante, deutlich tiefer als bei der ersten Bauform, sodass der Sammelwagen SW zum Entleeren über diese Oberkante hinweg weniger weit hochgehoben werden muss und damit in seiner - in **Figur 3a** ebenfalls dargestellten - Entleerstellung auch weniger weit nach oben ragt, und zwar kaum über das Höhen-Niveau des oberen Endes der restlichen Ballenpresse, insbesondere der oberen Enden der Presszylinder **13.1** - **13.3,** hinaus.

Wie **Figur 3a** zeigt, steht die Endwand **21e** des Vorratsbehälters **21** dennoch vertikal, und ebenso der wie bei der ersten Bauform darin angeordnete Vorratsschieber **24,** jedoch ist die Schieberichtung **24'** des Vorratsschieber **24** nun nicht mehr horizontal, sondern verläuft schräg ansteigend parallel zum Boden **21**a des Vorratsbehälters **21.**

Die übrige Ausbildung der Ballenpresse 1 entspricht derjenigen der ersten Bauform der **Figuren 1** **und** **2****,** wobei jedoch in den **Figuren 3a** - **3c** zusätzlich die Hub-/Kipp-Vorrichtung **22** dargestellt ist, die den gefüllten und auf dem Untergrund herangefahrenen und darin befestigten Sammelwagen **SW** hoch hebt und in der richtigen Stellung kippt und in den Vorratsbehälter **21** hinein entleert.

Hierzu wird der Sammelwagen **SW** mittels einer Befestigungsvorrichtung **23** der Hub-/Kipp-Vorrichtung **22** mit der Hub-/Kipp-Vorrichtung **22** gekoppelt, die in diesem Fall - wie in **Figur 3b** ersichtlich - in der Aufsicht betrachtet eine U-förmige Gabel aufweist, in die der Sammelwagen **SW** in der 2. Querrichtung **11.2** eingefahren und dort automatisch oder manuell verriegelt werden kann. Diese U-förmige Gabel wird anschließend motorisch entlang entsprechender Führungen der Hub-/Kipp-Vorrichtung **22** zusammen mit dem Sammelwagen **SW** hochgehoben und gekippt.

Ferner sind in den **Figuren 3a** **- c** die am besten in **Figur 3a** erkennbaren, optional vorhandenen, Seitenbleche **29a, b** vorhanden, die fluchtend oder parallel zu den Seitenwänden **21c, d** des Vorratsbehälters **21** diese nach oben verlängern, wodurch das Füllvolumen des Vorratsbehälters **21** vergrößert wird. Die Deckelklappe **25** schwenkt zwischen der in **Figur 3a** dargestellten Offenstellung - in der sie die offene Oberseite des Vorratsbehälters **21** meist nur noch geringfügig überdeckt - mit ihren Seitenrändern eng anliegend zwischen den Seitenblechen **29a, b** nach unten bis in die untere Endstellung.

Diese untere Endstellung ist bei der Verwendung als Deckelklappe **25** eine zu dem Boden **21a** parallele Endstellung, in der dann der Abstand zwischen geschlossener Deckelklappe **25** und Boden **21a** über den gesamten Verschiebeweg des Vorratsschieber **24** gleich bleibt, insbesondere bis dieser seine Endstellung in der Befüllöffnung **2.2a** erreicht hat und dort zum Bestandteil der entsprechenden Seitenwand **2.2** wird.

Wenn die Seitenbleche **29a, b** vorhanden sind, kann die Deckelklappe **25** jedoch auch als Führungsklappe **25*** verwendet werden, was bedeutet, dass die untere Endstellung nicht eine zum Boden **21a** parallele Endstellung ist, sondern eine zum Boden schräg verlaufende Stellung, in der der Abstand zwischen der in dieser Endstellung befindlichen Führungsklappe **25*** und dem Boden **21a** des Vorratsbehälters **21** von der freien Endwand **21b** aus in Richtung Befüllöffnung **2.2a** abnimmt.

Wenn sich bei dieser Betriebsweise der Vorratsschieber **24** von seiner zurückgezogenen Endstellung in Richtung Befüllöffnung **2.2a** bewegt, kann Pressgut über die Oberkante des Vorratsschieber **24** gelangen, weshalb sich von dem oberen Ende des Vorratsschiebers **24** aus eine den Freiraum zur Oberkante der freien Endwand **21b** abdeckende Abdeckung 27, die längenveränderbar oder verlagerbar ist, vorhanden ist.

Um bei dieser Betriebsweise das gesamte eingefüllte Pressgut in den Presskasten 2 zu schieben, sind eventuell mehrere Arbeitshübe des Vorratsschiebers 24 notwendig, jedoch muss hierfür der Schwenkzylinder 28 für die Deckelklappe bzw. Führungsklappe weniger stark ausgebildet werden und/oder es kann ein höheres Füllvolumen in Relation zu einem geringeren Volumen des Vorratsbehälters 21 bei einem Füllvorgang bewältigt werden.

### BEZUGSZEICHENLISTE

- 1: Kasten-Ballenpresse
- 1a: Frontseite
- 1b: Heckseite
- 2: Presskasten
- 2a: Boden
- 2.1: Seitenwand, Frontwand
- 2.1.1: Befüllklappe
- 2.1a: Entnahmeöffnung
- 2.2: Seitenwand, Rückwand
- 2.2a: Befüllöffnung
- 2.3, 2.4: Seitenwand, Längswand
- 3: Pressstempel

- 10: Pressrichtung, Vertikale
- 11.1: 1. Querrichtung, Durchlaufrichtung
- 11.2: 2. Querrichtung
- 12: Entnahmetür
- 13.1-13.3: Presszylinder
- 14.1 -14.2: Kolbenstange
- 15a, b: Führungsstange

- 20: Befüllvorrichtung
- 21: Vorratsbehälter
- 21a: Boden
- 21b: Oberseite
- 21b1: Einfüllöffnung,
- 21c, d: Seitenwand
- 21e: Endwand
- 22: Kippvorrichtung, Hub-/Kippvorrichtung
- 23: Befestigungsvorrichtung
- 24: Vorratsschieber
- 24': Bewegungsrichtung, Schieberichtung
- 24a: Frontfläche, Schiebefläche
- 25: Deckelklappe
- 25': Schwenkachse
- 25*: Führungsklappe
- 25a: Unterseite
- 26a, b: Schieberzylinder
- 27: Abdeckelement
- 28: Schwenkzylinder
- 29a, b: Seitenblech

- P: Pressgut
- SW: Sammelwagen

## Patentansprüche

1. **Vertikal-Kasten-Ballenpresse** umfassend
- einen Presskasten (2) mit einem Boden (2a) und davon nach oben aufragenden Seitenwänden (2.1 - 2.4),
- einen im Presskasten (2) aufwärts und abwärts verfahrbaren Pressstempel (3),
- eine verschließbare Entnahmeöffnung (2.1a) in der Frontwand (2.1),
- eine, insbesondere verschließbare, Befüllöffnung (2.2a) zum Befüllen des Presskastens (2), und
- eine Befüllvorrichtung (20) zum automatischen Befüllen des Presskastens (2) durch die Befüllöffnung (2.2a),
- wobei die Befüllvorrichtung (20) zum chargenweisen automatischen Befüllen des Presskastens (2) ausgebildet ist,
- wobei die Befüllvorrichtung (20) einen Vorratsbehälter (21) zur Aufnahme von losem Pressgut (P) umfasst, der eine Einfüllöffnung (21b1) umfasst, und
- wobei der Vorratsbehälter (21) mit der Befüllöffnung (2.2a) in Verbindung steht,
**dadurch gekennzeichnet, dass**
- die Befüllöffnung (2.2a) in einem oberen Bereich einer der anderen Seitenwände als der Frontwand (2.1) angeordnet ist, und
- der Vorratsbehälter (21) eine Deckelklappe (25) umfasst, die zwischen einer die Einfüllöffnung (21b1) des Vorratsbehälters (21) verschließenden Schließstellung und einer diese nicht verschließenden Offenstellung verlagerbar ist, wobei das Volumen des Vorratsbehälters (21) in der Schließstellung der Deckelklappe (25) geringer ist als ein vorgegebenes Volumen einer Charge.

2. Kasten-Ballenpresse nach Anspruch 1,
**dadurch gekennzeichnet, dass**
- die Einfüllöffnung (21b1) im oberen Bereich, insbesondere in der Oberseite (21b), des Vorratsbehälters (21) angeordnet ist, insbesondere indem die Oberseite (21b) vollständig offen ist,
- ein Boden (21a) des Vorratsbehälters (21) bis zur Befüllöffnung (2.2a) reicht und auf deren Höhe oder darüber endet, insbesondere an diese angrenzt.
(Volumen Vorratsbehälter:)

3. Kasten-Ballenpresse nach einem der vorhergehenden Ansprüche,
**dadurch gekennzeichnet, dass**
- der Vorratsbehälter (21) ein ausreichend großes Volumen zum Aufnehmen einer vollständigen Charge mit insbesondere vorgegebenem Volumen von, insbesondere losem, Pressgut (P) besitzt,
- das vorgegebene Volumen einer vollständigen Charge dem Volumen eines Sammelwagens (SW) für loses Pressgut (P) entspricht.
(Hub-/Kippvorrichtung:)

4. Kasten-Ballenpresse nach einem der vorhergehenden Ansprüche,
**dadurch gekennzeichnet, dass**
- die Befüllvorrichtung (20) eine Kippvorrichtung (22), insbesondere eine Hub-/Kippvorrichtung (22), zum automatischen Auskippen eines gefüllten Sammelwagens (SW) in den Vorratsbehälter (21) hinein umfasst,
- die Kippvorrichtung (22) eine Befestigungsvorrichtung (23) zum Befestigen eines Sammelwagens (SW) an der Kippvorrichtung (22) umfasst.
(Vorratsschieber:)

5. Kasten-Ballenpresse nach einem der vorhergehenden Ansprüche,
**dadurch gekennzeichnet, dass**
- der Vorratsbehälter (21) einen Vorratsschieber (24) umfasst, der auf die Befüllöffnung (2.2a) zu und von dieser weg bewegbar ist zwischen zwei Endlagen,
- wobei in der einen Endlage der Vorratsschieber (24) die Befüllöffnung (2.2a) des Presskastens (2) verschließt und seine Frontfläche (24a) Bestandteil der Innenfläche einer der Wände (2.2 - 2.4) des Presskastens (2) ist und/oder in der einen Endlage der Vorratsschieber (24) Bestandteil derjenigen Seitenwand (2.2) ist, in der sich die Befüllöffnung (2.2a) befindet,
- insbesondere in der anderen Endlage der Vorratsschieber (24) sich an dem von der Befüllöffnung (2.2a) abgewandten Ende des Vorratsbehälters (21) befindet.

6. Kasten-Ballenpresse nach Anspruch 5,
**dadurch gekennzeichnet, dass**
der Vorratsschieber (24)
- entweder im Vorratsbehälter (21) hin und her verfahrbar ist,
- oder die von der Befüllöffnung (2.2a) abgewandte Stirnwand (21.1) des Vorratsbehälters (21) der Vorratsschieber (24) ist und insbesondere die Seitenwände (21.2, 21.3) längenveränderbar, insbesondere mehrteilig, insbesondere teleskopierbar, ausgebildet sind,
insbesondere
- der Vorratsschieber (24) mittels, vorzugsweise in seiner Bewegungsrichtung verlaufenden, beidseitigen Schieberzylindern (26a, b) verfahren wird,
- die insbesondere entlang der Außenseiten des Vorratsbehälter (21) verlaufen
- und insbesondere auch entlang der Außenseiten der Querwände (2.3, 2.4) des Presskastens (2).
(getrennte Antriebe:)

7. Kasten-Ballenpresse nach einem der vorhergehenden Ansprüche oder nach Anspruch 6 bei Vorhandensein der Schieberzylinder (26a, b),
**dadurch gekennzeichnet, dass**
- die Befüllvorrichtung (20), insbesondere deren Vorratsschieber (24), einerseits und der wenigstens eine Pressstempel (3) andererseits über getrennte Antriebe verfügen und insbesondere unabhängig voneinander betätigbar sind,
- insbesondere bei jeweils hydraulischem Antrieb hierfür zwei getrennte und insbesondere unabhängig voneinander ansteuerbare Druck-Quellen, insbesondere Hydraulikpumpen, vorhanden sind,
und/oder
- die Schieberzylinder (26a, b) als Zugzylinder ausgebildet sind.
(Deckelklappe:)

8. Kasten-Ballenpresse nach einem der vorhergehenden Ansprüche,
**dadurch gekennzeichnet, dass**
- die Deckelklappe (25) zwischen der Schließstellung, in welcher sie die Einfüllöffnung (21b1) in Form einer offenen Oberseite (21b) des Vorratsbehälters (21) verschließt, und der Offenstellung, in welcher sie die die Oberseite (21b) des Vorratsbehälters (21) vollständig offen lässt, verlagerbar ist, insbesondere verschwenkbar ist,
- insbesondere in der Schließstellung die Unterseite (25a) der Deckelklappe (25) parallel zum Boden (21a) des Vorratsbehälters (21) verläuft,
und/oder
- die Deckelklappe (25) an ihrer freien, von ihrer Schwenkachse (25') abgewandten, Seite eine Kröpfung in Richtung in den Vorratsbehälter (21) hinein aufweist.
(Führungsklappe:)

9. Kasten-Ballenpresse nach einem der Ansprüche 1 - 8,
**dadurch gekennzeichnet, dass**
- die Deckelklappe (25) so ausgebildet ist, dass sie als Führungsklappe (25*) einsetzbar ist, die zwischen einer schräg zum Boden (21a) über der offenen Oberseite (21b) des Vorratsbehälters (21), stehenden Führungsstellung und einer diese weniger überlappenden Offenstellung verlagerbar ist, insbesondere verschwenkbar ist,
- in der Führungsstellung die Unterseite (25*a) der Führungsklappe (25*) in Richtung Befüllöffnung (2.2a) sich dem Boden (21a) des Vorratsbehälter (21) annähert,
- insbesondere Seitenbleche (29a, b) vorhanden sind, die in der Führungsstellung den Freiraum zwischen den Seitenkanten der Führungsklappe (25*) und dem Rand der offenen Oberseite (21b) des Vorratsbehälters (21) verschließen.

10. Kasten-Ballenpresse nach einem der vorhergehenden Ansprüche,
**dadurch gekennzeichnet, dass**
- der Boden (21a) des Vorratsbehälter (21) schräg nach oben ansteigend, insbesondere als ebene Fläche, zur Befüllöffnung (2.2a), insbesondere zu deren Unterkante hin, ansteigt,
- die Vorschubrichtung (24') des Vorratsschiebers (24) parallel zum Boden (21a) des Vorratsbehälter (21) verläuft,
- die Frontseite (24a) des Vorratsschiebers (24) parallel zur Innenfläche derjenigen Seitenwand (2.2) angeordnet ist, in der sich die Befüllöffnung (2.2a) befindet,
und/oder
- eine von der Oberkante des Vorratsschiebers (24) sich in die von der Befüllöffnung (2.2a) weg weisende Richtung erstreckendes Abdeckelement (27) vorhanden ist, welches die in der Aufsicht betrachtete Fläche zwischen der Rückseite des Vorratsschieber (24) und dem daran angrenzenden Teil des Vorratsbehälters (21) verschließt.
(Vorratsbehälter anhebbar:)

11. Kasten-Ballenpresse nach einem der vorhergehenden Ansprüche,
**dadurch gekennzeichnet, dass**
- der Vorratsbehälter (21) in der Höhe verlagerbar am Presskasten (2) befestigt ist bis zu einer oberen Position, in der die Kasten-seitige Kante des Bodens (21a) mit der Unterkante der Befüllöffnung (2.2a) fluchtet oder höher liegt,
und/oder
- die Kasten-Ballenpresse eine Umreifungs-Vorrichtung umfasst zum, insbesondere motorischen und/oder automatischen, Umreifen des fertig gestellten Ballens in der Kasten-Presse mit Binde-Draht,
- insbesondere die Umreifungs-Vorrichtung mindestens einen Draht-Schieber aufweist, der in der Lage ist, den Draht, insbesondere dessen Ende, insbesondere dessen Draht-Öse, zwischen Ballen und Pressstempel (3) von der Rückseite zur Vorderseite des Presskastens (2) zu schieben.

12. **Verfahren** zum Betreiben einer Kasten-Ballenpresse nach einem der vorhergehenden Ansprüche,
- wobei deren Presskasten (2) chargenweise automatisch befüllt wird,
**dadurch gekennzeichnet, dass**
das, insbesondere lose, Pressgut (P) vor oder während dem Hineindrücken in den Presskasten (2) durch die Befüllöffnung (2.2a) in der Höhe zusammengedrückt, also vorverdichtet, wird auf eine Höhe, die gleich oder geringer ist als die Höhe der Befüllöffnung (2.2a).

13. Verfahren nach Anspruch 12,
**dadurch gekennzeichnet, dass**
das, insbesondere lose, Pressgut (P) automatisch durch die Befüllöffnung (2.2a) in den Presskasten (2) hinein gedrückt, insbesondere hinein geschoben, wird.
(Breite einhalten:)

14. Verfahren nach einem der vorhergehenden Verfahrensansprüche,
**dadurch gekennzeichnet, dass**
das, insbesondere lose, Pressgut (P) vor dem Hineindrücken in den Presskasten (2) durch die Befüllöffnung (2.2a),
- entweder über eine geringere in der Aufsicht betrachtete Breite verteilt angeordnet wird als die Breite der Befüllöffnung (2.2a),
- oder vor oder während dem Hineindrücken in den Presskasten (2) durch die Befüllöffnung (2.2a) in der Breite zusammengedrückt wird auf eine Breite, die geringer ist als die Breite der Befüllöffnung (2.2a).
(Füllen während Pressen:)

15. Verfahren nach einem der vorhergehenden Verfahrensansprüche
**dadurch gekennzeichnet, dass**
während des Verpressens des Pressgutes (P) im Presskasten (2)
- noch ein Sammelwagen (SW) von der Kippvorrichtung (22) in die Andock-Stellung zurückbewegt werden kann,
- insbesondere ein neuer, gefüllter Sammelwagen (SW) an der Kippvorrichtung (22) befestigt werden kann,
und/oder
- der Vorratsbehälter (21) der Befüllvorrichtung (20) bereits wieder mit Pressgut (P) gefüllt werden kann.
(Schrägfahrt:)

16. Verfahren nach einem der vorhergehenden Verfahrensansprüche,
**dadurch gekennzeichnet, dass**
- das, insbesondere lose, Pressgut (P) vor dem Hineindrücken in den Presskasten (2) durch die Befüllöffnung (2.2a) nach oben geschoben wird bis auf die Höhe der Befüllöffnung (2.2a),
(Umreifen:)

17. Verfahren nach einem der vorhergehenden Verfahrensansprüche,
**dadurch gekennzeichnet, dass**
- der fertig gestellte Ballen vor der Entnahme aus der Kasten-Presse mit Binde-Draht umreift wird,
- wofür insbesondere der wenigstens eine, insbesondere vor Herstellung des Ballens in den Presskasten (2) eingebrachte, Binde-Draht, insbesondere sein Ende insbesondere in Form einer Draht-Öse, zwischen Ballen und Pressstempel (3), insbesondere automatisch, von der Rückseite zur Vorderseite des Presskastens (2), insbesondere in eine bei geöffneter Entnahmetür (12) zugänglichen Stelle, geschoben wird,
- sodass anschließend das andere Ende des Binde-Drahtes damit verbunden werden kann.

## Claims

1. **Vertical box baling press,** comprising
- a press box (2) having a base (2a) and having side walls (2.1 - 2.4) projecting upwardly from said base,
- a pressing plunger (3) which is movable upwards and downwards in the press box (2),
- a closable removal opening (2.1a) in the front wall (2.1),
- an, in particular closable, loading opening (2.2a) for the loading of the press box (2), and
- a loading device (20) for automatically loading the press box (2) through the loading opening (2.2a),
- wherein the loading device (20) is designed to load the press box (2) automatically in batches,
- wherein the loading device (20) comprises a supply container (21) for receiving loose material for pressing (P), said supply container comprising a filling opening (21b1), and
- wherein the supply container (21) is connected to the loading opening (2.2a),
**characterised in that**
- the loading opening (2.2a) is arranged in an upper region of one of the side walls that is not the front wall (2.1), and
- the supply container (21) comprises a cover flap (25) which is movable between a closed position, in which it closes the filling opening (21b1) of the supply container (21), and an open position, in which it does not close said filling opening, wherein the volume of the supply container (21) when the cover flap (25) is in the closed position is smaller than a specified volume of a batch.

2. The box baling press according to claim 1,
**characterised in that**
- the filling opening (21b1) is arranged in the upper region, in particular in the top side (21b), of the supply container (21), in particular by virtue of the top side (21b) being completely open,
- a base (21a) of the supply container (21) extends as far as the loading opening (2.2a) and ends at the same level as said loading opening or above this level, in particular adjoins said loading opening.
(Volume, supply container:)

3. The box baling press according to either of the preceding claims,
**characterised in that**
- the supply container (21) has a volume large enough to receive a complete batch with an, in particular specified, volume of, in particular loose, material for pressing (P),
- the specified volume of a complete batch corresponds to the volume of a collecting trolley (SW) for loose material for pressing (P).
(Lifting/tipping device:)

4. The box baling press according to any of the preceding claims,
**characterised in that**
- the loading device (20) comprises a tipping device (22), in particular a lifting/tipping device (22), for automatically tipping out a filled collecting trolley (SW) into the supply container (21),
- the tipping device (22) comprises a fastening device (23) for fastening a collecting trolley (SW) to the tipping device (22).
(Supply ram:)

5. The box baling press according to any of the preceding claims,
**characterised in that**
- the supply container (21) comprises a supply ram (24) which is movable towards and away from the loading opening (2.2a) between two end positions,
- wherein, in one end position, the supply ram (24) closes the loading opening (2.2a) of the press box (2) and the front surface (24a) of said supply ram is part of the inner surface of one of the walls (2.2 - 2.4) of the press box (2), and/or, in one end position, the supply ram (24) is part of that side wall (2.2) in which the loading opening (2.2a) is situated,
- in particular, in the other end position, the supply ram (24) is situated at that end of the supply container (21) which is remote from the loading opening (2.2a).

6. The box baling press according to claim 5,
**characterised in that**
the supply ram (24)
- is either movable back and forth in the supply container (21),
- or that end wall (21.1) of the supply container (21) which is remote from the loading opening (2.2a) is the supply ram (24), and in particular, the side walls (21.2, 21.3) are designed to be variable in length, in particular are of multi-part, in particular telescopic form,
in particular,
- the supply ram (24) is moved by means of ram cylinders (26a, b) situated on both sides, which ram cylinders preferably extend in the movement direction of said supply ram,
- which ram cylinders extend in particular along the outer sides of the supply container (21)
- and in particular also along the outer sides of the transverse walls (2.3, 2.4) of the press box (2).
(Separate drives:)

7. The box baling press according to any one of the preceding claims or according to claim 6, if the ram cylinders (26a, b) are present,
**characterised in that**
- the loading device (20), in particular the supply ram (24) thereof, on the one hand, and the at least one pressing plunger (3), on the other hand, have separate drives and are in particular mutually independently actuatable,
- in particular, if said drives are each hydraulic drives, then two separate and in particular mutually independently controllable pressure sources, in particular hydraulic pumps, are provided for these,
and/or
- the ram cylinders (26a, b) are designed as pull-type cylinders.
(Cover flap:)

8. The box baling press according to any of the preceding claims,
**characterised in that**
- the cover flap (25) is movable, in particular pivotable, between the closed position, in which it closes the filling opening (21b 1) in the form of an open top side (21b) of the supply container (21), and the open position, in which it leaves the top side (21b) of the supply container (21) completely open,
- in particular, in the closed position, the bottom side (25a) of the cover flap (25) extends parallel to the base (21a) of the supply container (21),
and/or
- the cover flap (25) has, at its free side remote from the pivot axis (25'), a portion that is offset in a direction into the supply container (21).
(Guide flap:)

9. Box baling press according to any of claims 1 to 8,
**characterised in that**
- the cover flap (25) is designed to be usable as a guide flap (25*) which is movable, in particular pivotable, between a guidance position, in which it stands obliquely with respect to the base (21a) above the open top side (21b) of the supply container (21), and an open position, in which it overlaps said top side to a lesser extent,
- in the guidance position, the bottom side (25*a) of the guide flap (25*) approaches the base (21a) of the supply container (21) in the direction of the loading opening (2.2a),
- in particular, side panels (29a, b) are provided which, in the guidance position, close the free space between the side edges of the guide flap (25*) and the edge of the open top side (21b) of the supply container (21).

10. The box baling press according to any of the preceding claims,
**characterised in that**
- the base (21a) of the supply container (21) rises obliquely upwards, in particular as a planar surface, towards the loading opening (2.2a), in particular towards the bottom edge of said loading opening,
- the advancing direction (24') of the supply ram (24) extends parallel to the base (21a) of the supply container (21),
- the front side (24a) of the supply ram (24) is arranged parallel to the inner surface of that side wall (2.2) in which the loading opening (2.2a) is situated,
and/or
- a covering element (27) is provided which extends, from the top edge of the supply ram (24), in the direction pointing away from the loading opening (2.2a) and which closes the area, as seen in plan view, between the rear side of the supply ram (24) and the adjoining part of the supply container (21).
(Supply container liftable:)

11. The box baling press according to any of the preceding claims,
**characterised in that**
- the supply container (21) is fastened to the press box (2) so as to be movable vertically as far as an upper position in which the box-side edge of the base (21a) is aligned with, or situated higher than, the bottom edge of the loading opening (2.2a),
and/or
- the box baling press comprises a strapping device for strapping the completed bale in the box press with binding wire, in particular in motorised and/or automatic fashion,
- in particular, the strapping device has at least one wire-pushing means which is capable of pushing the wire, in particular the end thereof, in particular the wire eyelet thereof, between the bale and pressing plunger (3) from the rear side to the front side of the press box (2).

12. **Method** for operating a box baling press according to any of the preceding claims,
- wherein the press box (2) of said box baling press is loaded automatically in batches,
**characterised in that**
the, in particular loose, material for pressing (P), before or as it is forced into the press box (2) through the loading opening (2.2a), is vertically compressed, that is to say is pre-compressed, to a height that is equal to or smaller than the height of the loading opening (2.2a).

13. Method according to claim 12,
**characterised in that**
the, in particular loose, material for pressing (P) is forced, in particular pushed, through the loading opening (2.2a) into the press box (2) automatically.
(Adhering to width:)

14. Method according to any of the preceding method claims,
**characterised in that**
the, in particular loose, material for pressing (P), before being forced into the press box (2) through the loading opening (2.2a),
- is either distributed over a width that is smaller, as seen in plan view, than the width of the loading opening (2.2a),
- or, before or as it is forced into the press box (2) through the loading opening (2.2a), is compressed in width to a width that is smaller than the width of the loading opening (2.2a).
(Filling during pressing:)

15. Method according to any of the preceding method claims,
**characterised in that**,
as the material for pressing (P) is pressed in the press box (2),
- a collecting trolley (SW) can already be moved back into the docking position by the tipping device (22),
- in particular, a new, filled collecting trolley (SW) can be fastened to the tipping device (22),
and/or
- the supply container (21) of the loading device (20) can already be filled again with material for pressing (P).
(Oblique movement:)

16. Method according to any of the preceding method claims,
**characterised in that**,
- the, in particular loose, material for pressing (P), before being forced into the press box (2) through the loading opening (2.2a), is pushed upwards to the height of the loading opening (2.2a).
(Strapping:)

17. Method according to any of the preceding method claims,
**characterised in that**
- the completed bale is strapped with binding wire before being removed from the box press,
- for which purpose, in particular, the at least one binding wire, which has in particular been introduced into the press box (2) before the production of the bale, in particular the end of said binding wire, in particular in the form of a wire eyelet, is pushed, in particular automatically, between the bale and the pressing plunger (3) from the rear side to the front side of the press box (2), in particular to a location that is accessible when a removal door (12) has been opened,
- such that the other end of the binding wire can subsequently be connected thereto.

## Revendications

1. Presse à balles verticale à caisson, comprenant
- un caisson de compression (2) présentant un fond (2a) et des parois latérales (2.1 - 2.4) s'étendant depuis celui-ci vers le haut,
- un poinçon de compression (3) pouvant être déplacé vers le haut et vers le bas dans le caisson de compression (2),
- une ouverture de prélèvement (2.1a) refermable située dans la paroi frontale (2.1),
- une ouverture de remplissage (2.2a), en particulier refermable, pour remplir le caisson de compression (2), et
- un dispositif de remplissage (20) pour remplir automatiquement le caisson de compression (2) à travers l'ouverture de remplissage (2.2a),
dans lequel
- le dispositif de remplissage (20) est conçu pour le remplissage automatique par lots du caisson de compression (2),
- le dispositif de remplissage (20) comprend un réservoir (21) destiné à recevoir le produit à presser (P) en vrac et présentant une ouverture d'alimentation (21b1),
- le réservoir (21) est en communication avec l'ouverture de remplissage (2.2a),
**caractérisée en ce que**
- l'ouverture de remplissage (2.2a) est disposée dans une zone supérieure de l'une des parois latérales autres que la paroi frontale (2.1), et
- le réservoir (21) comprend un volet formant couvercle (25) qui peut être déplacé entre une position de fermeture, dans laquelle l'ouverture d'alimentation (21b1) du réservoir (21) est refermée, et une position d'ouverture, dans laquelle elle n'est pas refermée, le volume du réservoir (21) étant inférieur à un volume prédéfini d'un lot, dans la position de fermeture du volet formant couvercle (25).

2. Presse à balles à caisson selon la revendication 1,
**caractérisée en ce que**
- l'ouverture d'alimentation (21b1) est disposée dans la zone supérieure, en particulier dans la face supérieure (21b), du réservoir (21), en particulier la face supérieure (21b) étant complètement ouverte,
- un fond (21a) du réservoir (21) s'étend jusqu'à l'ouverture de remplissage (2.2a) et se termine à sa hauteur ou au-dessus, en particulier en étant adjacent à celle-ci.
(Volume du réservoir :)

3. Presse à balles à caisson selon l'une des revendications précédentes, **caractérisée en ce que**
- le réservoir (21) possède un volume suffisamment grand pour recevoir un lot complet ayant en particulier un volume prédéfini du produit à presser (P), en particulier en vrac,
- le volume prédéfini d'un lot complet correspond au volume d'un chariot collecteur (SW) pour le produit à presser (P) en vrac.
(dispositif de levage/basculement :)

4. Presse à balles à caisson selon l'une des revendications précédentes, **caractérisée en ce que**
- le dispositif de remplissage (20) comprend un dispositif de basculement (22), en particulier un dispositif de levage/basculement (22), destiné à vider automatiquement un chariot collecteur rempli (SW) vers l'intérieur du réservoir (21),
- le dispositif de basculement (22) comprend un dispositif de fixation (23) destiné à fixer un chariot collecteur (SW) au dispositif de basculement (22).
(poussoir d'alimentation :)

5. Presse à balles à caisson selon l'une des revendications précédentes,
**caractérisée en ce que**
- le réservoir (21) comprend un poussoir d'alimentation (24) qui peut se rapprocher et s'éloigner de l'ouverture de remplissage (2.2a) entre deux positions de fin de course,
- dans l'une des positions de fin de course, le poussoir d'alimentation (24) referme l'ouverture de remplissage (2.2a) du caisson de compression (2), et sa surface frontale (24a) fait partie de la surface intérieure de l'une des parois (2.2 - 2.4) du caisson de compression (2), et/ou dans l'une des positions de fin de course, le poussoir d'alimentation (24) fait partie de la paroi latérale (2.2) dans laquelle se situe l'ouverture de remplissage (2.2a),
- en particulier dans l'autre position de fin de course, le poussoir d'alimentation (24) se situe à l'extrémité du réservoir (21) détournée de l'ouverture de remplissage (2.2a).

6. Presse à balles à caisson selon la revendication 5,
**caractérisée en ce que**
le poussoir d'alimentation (24)
- est déplaçable en va-et-vient dans le réservoir (21),
ou bien
- la paroi frontale (21.1) du réservoir (21) détournée de l'ouverture de remplissage (2.2a) constitue le poussoir d'alimentation (24), et en particulier les parois latérales (21.2, 21.3) sont variables en longueur, en particulier en plusieurs parties, en particulier télescopiques,
en particulier
- le poussoir d'alimentation (24) est déplacé au moyen de vérins de poussoir (26a, b) situés de part et d'autre et s'étendant de préférence dans sa direction de déplacement,
- qui s'étendent en particulier le long des faces extérieures du réservoir (21)
- et en particulier également le long des faces extérieures des parois transversales (2.3, 2.4) du caisson de compression (2).
(entraînements séparés :)

7. Presse à balles à caisson selon l'une des revendications précédentes ou selon la revendication 6 en présence des vérins de poussoir (26a, b),
**caractérisée en ce que**
- le dispositif de remplissage (20), en particulier son poussoir d'alimentation (24), d'une part, et ledit au moins un poinçon de compression (3), d'autre part, disposent d'entraînements séparés et peuvent en particulier être actionnés indépendamment l'un de l'autre,
- en particulier, dans le cas d'un entraînement hydraulique respectif, il est prévu deux sources de pression séparées qui peuvent en particulier être commandées indépendamment l'une de l'autre, en particulier des pompes hydrauliques,
et/ou
- les vérins de poussoir (26a, b) sont réalisés sous forme de vérins de traction.
(volet formant couvercle :)

8. Presse à balles à caisson selon l'une des revendications précédentes, **caractérisée en ce que**
- le volet formant couvercle (25) peut être déplacé, en particulier pivoté, entre la position de fermeture, dans laquelle il referme l'ouverture d'alimentation (21b1) sous forme de face supérieure ouverte (21b) du réservoir (21), et la position d'ouverture, dans laquelle il laisse la face supérieure (21b) du réservoir (21) complètement ouverte,
- en particulier dans la position de fermeture, la face inférieure (25a) du volet formant couvercle (25) s'étend parallèlement au fond (21a) du réservoir (21), et/ou
- le volet formant couvercle (25) présente sur son côté libre, détourné de son axe de pivotement (25'), un coude dirigé vers l'intérieur du réservoir (21).
(volet de guidage :)

9. Presse à balles à caisson selon l'une des revendications 1 à 8,
**caractérisée en ce que**
- le volet formant couvercle (25) est conçu de manière à pouvoir être utilisé comme un volet de guidage (25*) qui peut être déplacé, en particulier pivoté, entre une position de guidage, située en oblique par rapport au fond (21a) au-dessus de la face supérieure ouverte (21b) du réservoir (21), et une position d'ouverture, dans laquelle celle-ci est moins recouverte,
- dans la position de guidage, la face inférieure (25*a) du volet de guidage (25*) se rapproche du fond (21a) du réservoir (21) en direction de l'ouverture de remplissage (2.2a),
- en particulier, il est prévu des tôles latérales (29a, b) qui, dans la position de guidage, referment l'espace libre entre les bords latéraux du volet de guidage (25*) et le bord de la face supérieure ouverte (21b) du réservoir (21).

10. Presse à balles à caisson selon l'une des revendications précédentes, **caractérisée en ce que**
- le fond (21a) du réservoir (21) monte en oblique vers le haut, en particulier sous forme de surface plane, en direction de l'ouverture de remplissage (2.2a), en particulier vers son bord inférieur,
- la direction d'avancement (24') du poussoir d'alimentation (24) est parallèle au fond (21a) du réservoir (21),
- la face frontale (24a) du poussoir d'alimentation (24) est disposée parallèlement à la surface intérieure de la paroi latérale (2.2) dans laquelle se situe l'ouverture de remplissage (2.2a),
et/ou
- il est prévu un élément de recouvrement (27) qui s'étend depuis le bord supérieur du poussoir d'alimentation (24) dans la direction détournée de l'ouverture de remplissage (2.2a) et qui referme la surface, vue en plan, entre la face arrière du poussoir d'alimentation (24) et la partie du réservoir (21) qui lui est adjacente.
(réservoir relevable :)

11. Presse à balles à caisson selon l'une des revendications précédentes, **caractérisée en ce que**
- le réservoir (21) est fixé au caisson de compression (2) de manière à pouvoir être déplacé en hauteur jusqu'à une position supérieure dans laquelle le bord du fond (21a) côté caisson est en alignement avec le bord inférieur de l'ouverture de remplissage (2.2a) ou se situe plus haut,
et/ou
- la presse à balles à caisson comprend un dispositif de cerclage pour cercler, en particulier de manière motorisée et/ou automatique, la balle terminée avec un fil de liage dans la presse à caisson,
- en particulier, le dispositif de cerclage présente au moins un poussoir de fil qui est en mesure de pousser le fil, en particulier son extrémité, en particulier son oeillet de fil, entre la balle et le poinçon de compression (3) depuis la face arrière jusqu'à la face avant du caisson de compression (2).

12. Procédé de fonctionnement d'une presse à balles à caisson selon l'une des revendications précédentes,
- dans lequel son caisson de compression (2) est rempli automatiquement par lots,
**caractérisé en ce que**
- le produit à presser (P), en particulier en vrac, est comprimé en hauteur, c'est-à-dire pré-compacté, avant ou pendant son enfoncement dans le caisson de compression (2) à travers l'ouverture de remplissage (2.2a), à savoir jusqu'à une hauteur égale ou inférieure à la hauteur de l'ouverture de remplissage (2.2a).

13. Procédé selon la revendication 12,
**caractérisé en ce que**
le produit à presser (P), en particulier en vrac, est refoulé, en particulier poussé, automatiquement à travers l'ouverture de remplissage (2.2a) jusque dans le caisson de compression (2).
(respecter la largeur :)

14. Procédé selon l'une des revendications précédentes,
**caractérisé en ce que**
le produit à presser (P), en particulier en vrac, avant d'être enfoncé dans le caisson de compression (2) à travers l'ouverture de remplissage (2.2a),
- soit est réparti sur une largeur inférieure, vue en plan, à la largeur de l'ouverture de remplissage (2.2a),
- soit, avant ou pendant l'enfoncement dans le caisson de compression (2) à travers l'ouverture de remplissage (2.2a), est comprimé en largeur jusqu'à une largeur inférieure à la largeur de l'ouverture de remplissage (2.2a).
(remplissage pendant la compression :)

15. Procédé selon l'une des revendications précédentes,
**caractérisé en ce que**
pendant la compression du produit à presser (P) dans le caisson de compression (2)
- un chariot collecteur (SW) peut encore être retourné dans la position d'accostage par le dispositif de basculement (22),
- en particulier un nouveau chariot collecteur (SW) rempli peut être fixé au dispositif de basculement (22),
et/ou
- le réservoir (21) du dispositif de remplissage (20) peut déjà être à nouveau rempli de produit à presser (P).
(fonctionnement en oblique :)

16. Procédé selon l'une des revendications précédentes,
**caractérisé en ce que**
- le produit à presser (P), en particulier en vrac, est poussé vers le haut jusqu'à la hauteur de l'ouverture de remplissage (2.2a), avant d'être enfoncé dans le caisson de compression (2) à travers l'ouverture de remplissage (2.2a).
(cerclage :)

17. Procédé selon l'une des revendications précédentes,
**caractérisé en ce que**
- la balle terminée est cerclée avec du fil de liage avant d'être retirée de la presse à caisson,
- ce à quoi, ledit au moins un fil de liage, en particulier son extrémité, en particulier sous la forme d'un oeillet de fil, introduit dans le caisson de compression (2) en particulier avant la fabrication de la balle, est poussé, en particulier automatiquement, entre la balle et le poinçon de compression (3) depuis la face arrière jusqu'à la face avant du caisson de compression (2), en particulier jusqu'à un endroit accessible lorsque la porte de prélèvement (12) est ouverte,
- de sorte que l'autre extrémité du fil de liage peut ensuite y être reliée.
